# FASCICULE DE BREVET EUROPEEN

(11) **EP 0 530 101 B1**
(45) Date de publication et mention de la délivrance du brevet: **23.10.1996**
(21) Numéro de dépôt: 92402345.0
(22) Date de dépôt: 26.08.1992
(51) Int. Cl.: E04D 5/14, E04D 3/36

(54) **Couverture étanche de bâtiment et son procédé de pose**
Wasserdichte Gebäudeeindeckung und Verfahren zu seiner Verlegung
Watertight roof for buildings and method of laying the same

(30) Priorité: 27.08.1991 FR 9110639
(43) Date de publication de la demande: 03.03.1993
(73) Titulaire: AXTER, F-94106 Saint Maur Cedex (FR)
(72) Inventeur: Ovaert, Francis, F-75014 Paris (FR); Desgouilles, Henri, F-60500 Chantilly (FR)
(74) Mandataire: Jacobson, Claude

(56) Documents cités:
- EP-A- 0 421 813
- DE-A- 3 126 107
- DE-U- 8 908 743
- FR-A- 2 615 552
- US-A- 4 382 353
- US-A- 4 389 826
- US-A- 4 441 295

## Description

La présente invention est relative à un procédé de pose sur des éléments parallèles de la charpente d'un bâtiment, d'une couverture comprenant des tôles d'acier nervuré, une couche isolante, notamment formée de plaques adjacentes, disposée sur ces tôles, et un revêtement d'étanchéité recouvrant la couche isolante.

La technique classique de pose des couvertures de ce type décrite dans le D.T.U. 43.3 (normes françaises) est la suivante :
- on fixe les tôles d'acier nervuré sur les éléments (généralement les pannes) de la charpente, au droit des creux d'onde;
- on fixe les plaques isolantes sur les tôles d'acier nervuré par des vis ou analogues, c'est-à-dire des vis, des rivets ou des goujons, dont la tête s'appuie sur une rondelle rigide. Ces vis se vissent dans les tôles d'acier nervuré;
- enfin, le revêtement d'étanchéité est rendu solidaire des plaques d'isolation par collage ou par soudage à l'aide d'une source chaude, le plus souvent par un chalumeau à flamme ou à air, sur toute la surface des panneaux isolants et éventuellement au droit des rondelles des vis. En variante, le revêtement peut être fixé par des vis de la même manière que les plaques isolantes.

Le vent crée d'importants efforts de compression et de dépression, par emplacements, sur la couverture (tourbillons, effet de masque derrière une paroi ou une émergence de la toiture). Les efforts sont exercés sur la surface extérieure, donc sur le revêtement d'étanchéité, qui sollicite in fine l'élément porteur et la structure du bâtiment.

Dans le but de résister aux forces de dépression créées par le vent, les normes françaises définies dans le cadre du D.T.U. 43.3 et les usages prévoient un minimum de cinq fixations par m² de toiture, partant du fait qu'une vis de fixation résiste à environ 900N à l'arrachement.

La rupture se situe au niveau du plan de collage du revêtement d'étanchéité sur la rondelle, ou par déboutonnage de la tête de fixation au travers de la rondelle, ou par arrachement de la fixation au travers de la tôle d'acier nervuré. Les valeurs de rupture sont relativement homogènes, de l'ordre de 900 à 1300 N.

Dans cette technique classique, le grand nombre de fixations qui est nécessaire rend la mise en oeuvre longue et coûteuse. De plus, toutes les fixations apparaissent en sous-face des tôles d'acier nervuré, ce qui est gênant du point de vue esthétique.

L'invention a pour but de fournir une couverture du même type qui soit beaucoup plus rapide et économique à mettre en oeuvre et qui ne laisse pratiquement pas apparaître de vis ou analogues en sous-face.

A cet effet, l'invention a pour objet, suivant un premier mode de mise en oeuvre, un procédé tel que décrit dans la revendication 1.

Suivant un deuxième mode de mise en oeuvre, l'invention a pour objet le procédé décrit dans la revendication 2.

L'invention a encore pour objet une couverture étanche de bâtiment, notamment pour bâtiment industriel, qui, suivant un premier mode de réalisation, est conforme à la revendication 3, et dont des caractéristiques optionnelles sont décrites dans les revendications 4 et 5.

La couverture étanche de bâtiment de l'invention, suivant un deuxième mode de réalisation, est conforme à la revendication 6 et peut comporter la caractéristique de la revendication 7.

D'autres caractéristiques de la couverture étanche de bâtiment de l'invention sont décrites dans les revendications 8 à 11.

Le US-A-4 382 353 décrit une couverture étanche de bâtiment conforme au préambule de la revendication 3 et à celui de la revendication 6. Cependant, dans ce document, les bandes souples sont nécessairement disposées à l'aplomb des joints entre les plaques isolantes et dirigées suivant des lignes de pente de la couverture, c'est-à-dire perpendiculairement aux éléments de charpente.

De plus, dans le même document, pour la même raison, la progression du chantier s'effectue parallèlement aux éléments de charpente, en fixant chaque bande souple sur toute sa longueur avant de passer à la bande souple suivante.

Le EP-A-0 442 805 décrit une couverture étanche de bâtiment dans laquelle chaque organe de fixation est en deux moitiés. Pour la pose de cette couverture, dans un premier temps, on fixe les tôles d'acier nervuré sur les pannes de la charpente au moyen de premiers demi-organes de fixation. Puis les plaques isolantes sont empalées sur l'ensemble de ces premiers demi-organes. Puis les seconds demi-organes de fixation 8 sont mis en place sur les premiers demi-organes, avec interposition des organes de liaison du revêtement et des organes d'appui rigides. Enfin, le revêtement d'étanchéité est déroulé et fixé par soudage ou collage sur les organes de liaison et éventuellement sur les organes d'appui.

Dans le DE-A-31 26 107, les organes de fixation des plaques isolantes sont mis en place le long des joints de recouvrement du revêtement d'étanchéité, et donc suivant des rangées perpendiculaires aux pannes de la charpente, comme dans le US-A-4 382 353 précité.

Des exemples de réalisation de l'invention vont maintenant être décrits en regard des dessins annexés, sur lesquels :
- la Figure 1 est une vue en perspective d'une couverture étanche, en cours de pose, suivant deux variantes de mise en oeuvre;
- les Figures 2 et 3 sont des vues en coupe prises le long d'une panne de la charpente, respectivement suivant les lignes II-II et III-III de la Figure 1, de la couverture complète;
- la Figure 4 est une vue en plan, avec arrachement, de l'objet de la Figure 2;
- la Figure 5 est une vue à plus grande échelle prise en coupe suivant la ligne V-V de la Figure 2 ou de la Figure 3;
- la Figure 6 est une vue analogue à la Figure 2 d'un autre mode de réalisation de la couverture;
- la Figure 7 est une vue prise en coupe suivant la ligne VII-VII de la Figure 6;
- la Figure 8 est une vue analogue à la Figure 5 d'un autre mode de réalisation de la couverture, munie d'une surtoiture; et
- la Figure 9 est une vue en coupe longitudinale d'un accessoire utilisable dans le mode de réalisation de la Figure 8.

La couverture de bâtiment représentée sans son revêtement d'étanchéité à la Figure 1 est posée sur une série de pannes de charpentes parallèles 1 constituées de fers en I à âme verticale. Elle est constituée de tôles d'acier nervuré 2 dont les ondes sont perpendiculaires aux pannes, de plaques thermiquement isolantes 3 rectangulaires, plus ou moins compressibles, disposés de façon jointive, d'organes 4 de liaison de revêtement, d'organes d'appui 5, et de vis de fixation 6.

Les tôles d'acier nervuré 2 définissent des plages surélevées 7 de relativement grande largeur et des creux d'onde 8 beaucoup plus étroits à flancs 9 fortement inclinés et à fond 10 parallèle aux plages 7.

Les organes de liaison 4 sont relativement souples et présentent, au moins sur leur surface supérieure, une matière compatible avec celle du revêtement d'étanchéité en vue du collage ou du soudage de celui-ci. Il peut s'agir d'une bande, continue ou constituée de tronçons successifs, ou de plaquettes, comme illustré respectivement dans la partie droite et dans la partie gauche de la Figure 1, en métal de faible épaisseur revêtu d'une matière appropriée ou constituées du même matériau que le revêtement d'étanchéité et pourvues d'une armature résistant à la déchirure et à la traction. La largeur de cette bande, ou la dimension des plaquettes, peut être de l'ordre de 0,15 à 0,20 m.

Les organes d'appui 5 sont des organes rigides, notamment en tôle d'acier d'au moins 1 mm d'épaisseur protégée contre la corrosion, par exemple par galvanisation. Il peut s'agir d'une succession de feuillards de forme allongée ou de rondelles, comme illustré respectivement dans la partie droite et dans la partie gauche de la Figure 1. Le diamètre des rondelles peut être de l'ordre de 60 mm et la largeur des feuillards de l'ordre de 40 mm. Ces dimensions sont de toute manière nettement inférieures à la largeur de la bande souple 4 ou à la dimension des plaquettes souples 4. - Comme on le voit sur les Figures 2, 3 et 5, chaque rondelle peut présenter une cuvette emboutie 11 ayant à peu près la même hauteur que les têtes 12 des vis 6, et chaque feuillard peut présenter deux nervures longitudinales 11 ayant une hauteur du même ordre.

Les vis 6 ont une longueur supérieure à la somme de l'épaisseur des ailes 13 des pannes, de la hauteur des tôles d'acier nervuré 2 et de l'épaisseur des plaques 3. Elles présentent, à partir de leur tête 12, une partie lisse 14 dont la longueur est supérieure à la somme des épaisseurs des plaques 3 et de la tôle 2, puis une partie filetée 15 et une pointe 16 autotaraudeuse ou autoforeuse-taraudeuse. En variante, les vis 6 pourraient être filetées sur toute leur hauteur.

La pose de cette couverture s'effectue de la manière suivante.
(a) On met en place sur les pannes les tôles d'acier nervuré 2 et, si nécessaire, on assure leur fixation provisoire sur ces pannes au moyen d'organes de fixation 17 (Figures 2 et 3) disposés dans certains creux d'onde 8.
(b) On pose un certain nombre de plaques isolantes 3.
(c) Au droit d'une panne 1 chevauchée par ces plaques, on dispose une rangée de plaquettes 4 ou une bande souple 4. Si on utilise des plaquettes, on les pose à l'aplomb de plages 7 des tôles 2, par exemple à raison d'une toutes les quatre plages ou toutes les deux plages.
(d) Sur chaque plaquette on pose une rondelle 5, ou bien sur chaque bande 4 on pose des feuillards ou une rangée de rondelles 5 situées comme indiqué ci-dessus pour les plaquettes 4.
(e) On visse une vis 6 dans chaque rondelle 5 ou bien à des emplacements correspondants des feuillards 5. Ces vis traversent les plaquettes ou la bande 4, la plaque 3 et les plages 7 concernées, puis se vissent dans la branche supérieure de la panne, avec leur tête 12 en appui sur une rondelle ou un feuillard 5. Dans le cas d'utilisation de feuillards 5, ceux-ci peuvent être prépercés pour faciliter l'introduction des vis 6.
(f) On répète les opérations (b) à (e) pour toutes les pannes chevauchées par les plaques 3 déjà en place, puis pour les autres parties de la couverture.
(g) Enfin, on déroule le revêtement d'étanchéité 18, constitué d'une matière synthétique souple tel que le PVC ou d'un produit bitumineux, tout en le fixant par collage ou soudage sur les plaquettes ou la bande 4 et éventuellement sur les rondelles ou les feuillards 5. Bien entendu, les lés du revêtement d'étanchéité sont collés ou soudés entre eux dans leurs zones de recouvrement.

On obtient ainsi une couverture étanche facile à poser dans laquelle les vis de fixation sont pratiquement invisibles. De plus, les efforts d'arrachement dus au vent qui s'exercent sur le revêtement d'étanchéité sont directement transmis aux pannes 1 par l'intermédiaire des vis de fixation 6, le revêtement n'étant pas fixé aux plaques isolantes 3 ni aux tôles d'acier nervuré 2.

Il est également à noter :
- d'une part, que la longueur des vis 6 n'est pas critique, de sorte que les mêmes vis peuvent être utilisées avec une grande variété de tôles d'acier nervuré et d'épaisseurs de plaques isolantes;
- d'autre part, que les efforts de compression (dus au vent et aux charges d'exploitation telles que eau, neige, circulation d'entretien...) sont exercés sur le revêtement d'étanchéité puis sont transmis aux plaques d'isolation thermique 3, puis sont transmis aux tôles d'acier nervuré 2, sans nécessiter de fixation de celles-ci, puis aux pannes 1. Les tôles d'acier nervuré sont donc calculées en fonction de ces seuls efforts de compression et de l'écartement entre les pannes 1, et non en fonction des charges de dépression dus au vent.

La résistance à la traction des vis 6 dépend de l'écartement des pannes, des forces de dépression dues au vent (et donc de la région géographique) et de l'écartement entre vis au-dessus d'une même panne. Par exemple, en France, pour des distances entre pannes de 3 m et entre fixations sur une même panne d'environ 0,50 m (toutes les deux ondes des tôles 2), la résistance à la traction des vis 6 ne sera pas inférieure à 3000 N et sera de préférence de 5000 N avec un coefficient de sécurité de l'ordre de 1,5.

De façon générale, on dimensionne les constituants 4 à 6 de la couverture de manière à obtenir partout une homogénéité approximative des performances à la traction et /ou à la déchirure vis-à-vis des efforts d'arrachement perpendiculaires à la toiture ou parallèles à celle-ci : résistance à la traction entre les vis 6 et les pannes, résistance à la traction entre les têtes 12 des vis 6 et les rondelles ou les feuillards 5, résistance à la traction, perpendiculairement à la toiture, entre les plaquettes ou la bande 4 et les rondelles ou les feuillards 5, résistance à la déchirure entre les plaquettes ou les bandes 4 et la tige des vis 6, vis-à-vis des efforts parallèles à la toiture, résistance du collage ou du soudage entre le revêtement d'étanchéité et les plaquettes ou les bandes 4 et/ou les rondelles ou les feuillards 5.

La cuvette ou les nervures 11 des organes d'appui 5 réduisent le risque de perforation du revêtement d'étanchéité par les têtes des vis 6.

Comme représenté en traits mixtes à la Figure 5, les vis 6 peuvent traverser une entretoise tubulaire métallique 19 interposée entre la face supérieure de la tôle d'acier nervuré 2 et l'ensemble 4-5. Ceci permet d'éviter, sous l'effet de la circulation d'entretien, la perforation du revêtement d'étanchéité par les têtes de fixation 12, surtout avec des plaques d'isolation thermique 3 souples et compressibles.

Le mode de réalisation des Figures 6 et 7 diffère du précédent par le fait que les efforts d'arrachement sont transmis aux pannes 1 de façon indirecte, par l'intermédiaire des tôles d'acier nervuré. Pour cela, les tôles 2, qui sont réalisées de façon plus rigide que précédemment, sont fixées fermement aux pannes, au moyen de fixations 17 prévues dans chaque creux d'onde, et le nombre des vis 6 est augmenté, par exemple, comme représenté, à deux par plage 7. Une telle disposition peut être intéressante dans des régions peu ventées.

Le mode de réalisation de la Figure 8 diffère de celui des Figures 1 à 5 sous deux aspects : d'une part, les rondelles 5 sont planes et soudées à la tige des vis 6. D'autre part, ces vis comportent, au-dessus de la rondelle 5, un prolongement 20 qui traverse le revêtement d'étanchéité et qui dépasse légèrement au-dessus de celui-ci. Ce prolongement est fileté et reçoit par vissage la douille inférieure taraudée 21 d'un support 22. La partie supérieure 23 de ce support est filetée, et sur elle se visse, à une hauteur réglable, une platine 24. Une lisse 25 est fixée sur l'ensemble des platines 24 d'une même rangée, et une surtoiture 26 ayant essentiellement un but esthétique, non étanche, se fixe sur les lisses 25.

Dans ce mode de réalisation, pour faciliter la pose du revêtement d'étanchéité, on peut commencer par visser sur les prolongements 20 un bouchon provisoire 26 à tête pointue tel que représenté sur la Figure 9. Ces bouchons perforent facilement le revêtement 18, et peuvent ensuite être retirés pour permettre le vissage des supports 22.

Dans le mode de réalisation de la Figure 8, l'étanchéité de la couverture est obtenue grâce au collage ou au soudage du revêtement 18 sur les éléments 4 et 5, tout autour du prolongement 20 de chaque vis 6.

En variante, dans chacun des modes de réalisation décrit ci-dessus, les organes d'appui 5 peuvent être solidaires des organes de liaison 4 ou même venus de matière avec eux, notamment lorsque les organes 4 sont constitués de métal revêtu.

## Revendications

1. Procédé de pose sur des éléments parallèles (1) de la charpente d'un bâtiment, d'une couverture comprenant des tôles d'acier nervuré (2), une couche isolante (3), notamment formée de plaques adjacentes, disposée sur ces tôles, et un revêtement d'étanchéité (18) recouvrant la couche isolante, présentant la succession d'étapes suivantes :
(a) on pose des tôles d'acier nervuré (2) sur les éléments de charpente (1) avec les ondes de ces tôles s'étendant perpendiculairement à ces éléments, et, si nécessaire, on fixe ces tôles sur les éléments de charpente, notamment au moyen de vis ou analogues (17) qui en traversent des creux d'onde (8);
(b) on pose une partie de la couche isolante (3) sur les tôles d'acier nervuré (2);
(c) sur cette couche, on pose, à l'aplomb d'un premier élément de charpente (1) qu'elle recouvre et uniquement à cet emplacement, une rangée de plaquettes souples (4) ou une bande souple (4), destinées à la liaison du revêtement;
(d) on pose sur les plaquettes ou la bande (4) une rangée de rondelles rigides ou une succession de feuillards d'appui rigides (5);
(e) on introduit à travers les rondelles ou les feuillards (5) des vis de fixation autotaraudeuses ou autoforeuses-taraudeuses (6) qui, après avoir traversé les plaquettes ou la bande (4) puis la couche isolante (3), traversent les tôles d'acier nervuré puis se fixent dans l'élément de charpente (1);
(f) on répète les opérations (c) à (e) pour chaque élément de charpente recouvert par ladite partie de la couche isolante;
(g) on répète les opérations (b) à (f) sur toute l'étendue de la couverture; et
(h) on pose le revêtement d'étanchéité (18) sur l'ensemble ainsi réalisé, tout en le fixant, notamment par collage ou soudage, sur les plaquettes ou la bande souples (4) et éventuellement sur les rondelles ou les feuillards (5).

2. Procédé de pose sur des éléments parallèles (1) de la charpente d'un bâtiment, d'une couverture comprenant des tôles d'acier nervuré (2), une couche isolante (3), notamment formée de plaques adjacentes, disposée sur ces tôles, et un revêtement d'étanchéité (18) recouvrant la couche isolante, présentant la succession d'étapes suivantes :
(a) on pose des tôles d'acier nervuré (2) sur les éléments de charpente (1) avec les ondes de ces tôles s'étendant perpendiculairement à ces éléments, et on fixe ces tôles sur les éléments de charpente, notamment au moyen de vis ou analogues (17) qui en traversent des creux d'onde (8);
(b) on pose une partie de la couche isolante (3) sur ces tôles d'acier nervuré (2);
(c) sur cette couche, on pose, à l'aplomb de chaque élément de charpente (1) qu'elle recouvre et uniquement à ces emplacements, une rangée de plaquettes souples (4) situées chacune au droit d'une plage surélevée (7) des tôles d'acier nervuré, ou une bande souple (4), destinées à la liaison du revêtement;
(d) on pose sur les plaquettes ou la bande (4) une rangée de rondelles rigides (5) situées chacune au droit d'une plage surélevée (7) des tôles d'acier nervuré, ou une succession de feuillards d'appui rigides (5);
(e) on introduit à travers les rondelles ou les feuillards (5) des vis de fixation autotaraudeuses ou autoforeuses-taraudeuses (6) qui, après avoir traversé les plaquettes ou la bande (4) puis la couche isolante (3), se fixent dans lesdites plages surélevées;
(f) on répète les opérations (c) à (e) pour chaque élément de charpente recouvert par ladite partie de la couche isolante;
(g) on répète les opérations (b) à (f) sur toute l'étendue de la couverture; et
(h) on pose le revêtement d'étanchéité (18) sur l'ensemble ainsi réalisé, tout en le fixant, notamment par collage ou soudage, sur les plaquettes ou la bande souples (4) et éventuellement sur les rondelles ou les feuillards (5).

3. Couverture étanche de bâtiment, notamment pour bâtiment industriel, du type comprenant des tôles d'acier nervuré (2) posées sur des éléments parallèles (1) de la charpente du bâtiment avec les ondes de ces tôles s'étendant perpendiculairement à ces éléments, une couche isolante (3), notamment formée de plaques adjacentes, disposée sur ces tôles, un revêtement d'étanchéité (18) recouvrant la couche isolante, et des moyens de liaison (4 à 6) pour maintenir assemblés les trois constituants (2, 3, 18) de la couverture et les fixer à la charpente, lesdits moyens de liaison comprenant :
- des organes (4) de liaison de revêtement posés sur la couche isolante (3) et comprenant des bandes souples (4);
- des organes d'appui rigides (5) posés sur les organes de liaison (4) et comprenant des rangées de rondelles ou des successions de feuillards; et
- des rangées d'organes de fixation (6), chaque organe de fixation traversant un organe d'appui (5), un organe de liaison (4), la couche isolante (3) et une tôle d'acier nervuré (2) , chaque organe de fixation (6) présentant une tête (12) qui prend appui sur l'organe d'appui (5);
le revêtement d'étanchéité (18) étant fixé uniquement sur les organes de liaison (4) et éventuellement sur les organes d'appui (5),
caractérisée en ce que les organes de fixation (6) se fixent dans l'élément de charpente (1) correspondant, et en ce que les bandes souples (4) sont parallèles aux éléments de charpente (1) et s'étendent à l'aplomb de chacun desdits éléments de charpente (1) et uniquement à ces emplacements.

4. Couverture suivant la revendication 3, caractérisée en ce que chaque organe de fixation (6) traverse une plage surélevée (7) de la tôle d'acier nervuré (2).

5. Couverture suivant la revendication 3 ou 4, caractérisêe en ce qu'elle comprend des organes (17) de fixation provisoire des tôles d'acier nervuré (2) sur les éléments de charpente (1), ces organes traversant notamment des creux d'onde (8) de cette tôle.

6. Couverture étanche de bâtiment, notamment pour bâtiment industriel, du type comprenant des tôles d'acier nervuré (2) posées sur des éléments parallèles (1) de la charpente du bâtiment avec les ondes de ces tôles s'étendant perpendiculairement à ces éléments, une couche isolante (3), notamment formée de plaques adjacentes, disposée sur ces tôles, un revêtement d'étanchéité (18) recouvrant la couche isolante, et des moyens de liaison (4 à 6) pour maintenir assemblés les trois constituants (2, 3, 18) de la couverture et les fixer à la charpente, lesdits moyens de liaison comprenant :
- une rangée de vis ou analogues (17) fixant les tôles d'acier nervuré (2) sur chaque élément de charpente (1), ces vis ou analogues traversant notamment chaque creux d'onde (8) de ces tôles;
- des organes (4) de liaison de revêtement posés sur la couche isolante (3) et comprenant des bandes souples (4);
- des organes d'appui rigides (5) posés sur les organes de liaison (4) et comprenant des rangées de rondelles ou des successions de feuillards;
- des rangées d'organes de fixation (6), chaque organe de fixation traversant un organe d'appui (5), un organe de liaison (4) et la couche isolante (3) et se fixant sur une plage surélevée (7) d'une tôle d'acier nervuré, chaque organe de fixation (6) présentant une tête (12) qui prend appui sur l'organe d'appui (5);
le revêtement d'étanchéité (18) étant fixé uniquement sur les organes de liaison (4) et éventuellement sur les organes d'appui (5),
caractérisée en ce que les organes de fixation (6) se fixent dans l'élément de charpente (1) correspondant, et en ce que les bandes souples (4) sont parallèles aux éléments de charpente (1) et s'étendent à l'aplomb de chacun desdits éléments de charpente (1) et uniquement à ces emplacements.

7. Couverture suivant la revendication 6 caractérisée en ce que chaque rangée d'organes de fixation (6) comprend au moins deux de ces organes par plage surélevée (7).

8. Couverture suivant l'une quelconque des revendications 3 à 7, caractérisée en ce que chaque organe de fixation (6) est une vis autotaraudeuse ou autoforeuse-taraudeuse.

9. Couverture suivant l'une quelconque des revendications 3 à 8, caractérisée en ce que les organes d'appui (5) présentent une zone surélevée (11) autour ou de part et d'autre de chaque tête (12) d'organe de fixation (6).

10. Couverture suivant l'une quelconque des revendications 3 à 9, caractérisée en ce qu'un manchon rigide (19) entoure chaque organe de fixation (6) et forme entretoise entre les organes d'appui (5) et les tôles d'acier nervuré (2).

11. Couverture suivant l'une quelconque des revendications 3 à 10, caractérisée en ce que chaque organe de fixation (6) comporte vers le haut un prolongement (20)-sur lequel se fixe un support (22) de surtoiture (26).

12. Couverture suivant la revendication 11, caractérisée en ce qu'elle comprend des bouchons provisoires (26) à tête pointue adaptés pour se monter sur lesdits prolongements (20) avant la pose du revêtement (18).

## Patentansprüche

1. Verfahren zum Aufbringen einer Dachabdeckung auf parallele Elemente (1) des Gebälks eines Gebäudes, wobei die Dachabdeckung versehen ist mit gerippten Stahlblechen (2), einer Isolierschicht (3), die insbesondere aus benachbarten Platten gebildet und auf diesen Blechen angeordnet ist, sowie mit einem Dichtungsüberzug (18), der die Isolierschicht bedeckt, mit den folgenden aufeinanderfolgenden Schritten:
(a) Aufbringen der gerippten Stahlbleche (2) auf die Elemente des Gebälks (1) in der Weise, daß sich die Wellen dieser Bleche senkrecht zu diesen Elementen erstrecken, und, falls notwendig, Befestigen dieser Bleche an den Gebälk-Elementen, insbesondere mittels Schrauben oder dergleichen (17), die durch Wellentäler (8) verlaufen;
(b) Aufbringen eines Teils der Isolierschicht (3) auf die gerippten Stahlbleche (2);
(c) Aufbringen einer Reihe von elastischen Plättchen (4) oder eines elastischen Streifens (4), die für die Verbindung des Überzugs bestimmt sind, auf diese Schicht senkrecht zu einem von ihm bedeckten ersten Element des Gebälks (1) und nur an dieser Stelle;
(d) auf die Plättchen oder die Streifen (4) Aufbringen einer Reihe von starren Scheiben oder einer Folge von starren Stützbändern (5);
(e) Einführen von selbstgewindeschneidenden oder selbstbohrenden/gewindeschneidenden Befestigungsschrauben durch die Scheiben oder die Bänder (5), wobei die Befestigungsschrauben nach dem Durchgang durch die Plättchen oder das Band (4) und dann die Isolierschicht (3) die gerippten Stahlbleche durchqueren und sich im Gebälk-Element (1) befestigen;
(f) Wiederholen der Vorgänge (c) bis (e) für jedes Gebälk-Element, das von diesem Teil der Isolierschicht abgedeckt ist;
(g) Wiederholen der Vorgänge (b) bis (f) auf der gesamten Länge der Dachabdeckung; und
(h) Aufbringen des Dichtungsüberzugs (18) auf der somit verwirklichten Gesamtheit, wobei er insbesondere durch Verkleben oder Verschweißen mit den elastischen Plättchen oder dem elastischen Streifen (4) und eventuell mit den Scheiben oder den Bändern (5) befestigt wird.

2. Verfahren zum Aufbringen einer Dachabdeckung auf parallelen Elementen (1) des Gebälks eines Gebäudes, wobei die Dachabdeckung versehen ist mit gerippten Stahlblechen (2), einer Isolierschicht (3), die insbesondere aus benachbarten Platten gebildet ist und auf diesen Blechen angeordnet ist, sowie einem Dichtungsüberzug (18), der die Isolierschicht bedeckt, mit den folgenden aufeinanderfolgenden Stufen:
(a) Aufbringen der gerippten Stahlbleche (2) auf den Gebälk-Elementen (1) in der Weise, daß sich die Wellen dieser Bleche senkrecht zu diesen Elementen erstrecken, und Befestigen dieser Bleche an den Gebälk-Elementen, insbesondere mittels Schrauben oder dergleichen (17), die durch Wellentäler (8) verlaufen;
(b) Aufbringen eines Teils der Isolierschicht (3) auf diesen gerippten Stahlblechen (2);
(c) Aufbringen einer Reihe von elastischen Plättchen (4), die sich jeweils längs eines erhöhten Bereichs (7) der gerippten Stahlbleche befinden, oder eines elastischen Streifens (4), die für die Verbindung des Überzugs vorgesehen sind, auf diese Schicht senkrecht zu jedem von ihm abgedeckten Gebälk-Element (1) und nur an diesen Stellen;
(d) Aufbringen einer Reihe von starren Scheiben (5), die sich jeweils längs eines erhöhten Bereichs (7) der gerippten Stahlbleche befinden, oder einer Folge von starren Abstützbändern (5) auf die Plättchen oder den Streifen (4);
(e) Einführen von selbstgewindeschneidenden oder selbstbohrenden/gewindeschneidenden Befestigungsschrauben durch die Scheiben oder die Bänder (5), wobei sich die Befestigungsschrauben nach der Durchquerung der Plättchen oder des Streifens (4) und dann der Isolierschicht (3) in den erhöhten Bereichen befestigen;
(f) Wiederholen der Vorgänge (c) bis (e) für jedes Gebälk-Element, das von diesem Teil der Isolierschicht bedeckt ist;
(g) Wiederholen der Vorgänge (b) bis (f) auf der gesamten Länge der Dachabdeckung; und
(h) Aufbringen des Dichtungsüberzugs (18) auf der somit verwirklichten Gesamtheit, wobei er insbesondere durch Verkleben oder Verschweißen mit den elastischen Plättchen oder dem elastischen Streifen (4) und eventuell mit den Scheiben oder den Bändern (5) befestigt wird.

3. Dichte Gebäude-Dachabdeckung, insbesondere für Industriegebäude, des Typs mit gerippten Stahlblechen (2), die auf parallelen Elementen (1) des Gebälks des Gebäudes aufgebracht sind, wobei sich die Wellen dieser Bleche senkrecht zu diesen Elementen erstrecken, einer Isolierschicht (3), die insbesondere aus benachbarten Platten gebildet und auf diesen Blechen angeordnet ist, einem Dichtungsüberzug (18) der die Isolierschicht bedeckt, und Verbindungsmitteln (4 bis 6) zum Zusammenhalten der drei Bestandteile (2, 3, 18) der Dachabdeckung und zum Befestigen dieser Bestandteile am Gebälk, wobei die Verbindungsmittel enthalten:
- Elemente (4) zum Verbinden des Überzugs, die auf die Isolierschicht (3) aufgebracht sind und elastische Streifen (4) enthalten;
- starre Abstützelemente (5), die auf die Verbindungselemente (4) aufgebracht sind und Reihen von Scheiben oder von Folgen von Bändern enthalten; und
- Reihen von Befestigungselementen (6), wobei jedes Befestigungselement durch ein Abstützelement (5), ein Verbindungselement (4), die Isolierschicht (3) und ein geripptes Stahlblech (2) verläuft, wobei jedes Befestigungselement (6) einen Kopf (12) aufweist, der sich auf dem Abstützelement (5) abstützt;
- wobei der Dichtungsüberzug (18) ausschließlich an den Verbindungselementen (4) und eventuell an den Abstützelementen (5) befestigt ist,
dadurch gekennzeichnet, daß sich die Befestigungselemente (6) im entsprechenden Element des Gebälks (1) befestigen und daß die elastischen Streifen (4) zu den Gebälk-Elementen (1) parallel sind und sich senkrecht zu jedem der Gebälk-Elemente (1) und ausschließlich an diese Stellen erstrecken.

4. Dachabdeckung nach Anspruch 3, dadurch gekennzeichnet, daß jedes Befestigungselement (6) durch einen erhöhten Bereich (7) des gerippten Stahlbleches (2) verläuft.

5. Dachabdeckung nach Anspruch 3 oder 4, dadurch gekennzeichnet, daß sie Elemente (17) für die vorläufige Befestigung der gerippten Stahlbleche (2) an den Gebälk-Elementen (1) enthält, wobei diese Elemente insbesondere durch die Wellentäler (8) dieses Blechs verlaufen.

6. Dichte Gebäude-Dachabdeckung, insbesondere für Industriegebäude, des Typs mit gerippten Stahlblechen (2), die auf parallelen Elementen (1) des Gebälks eines Gebäudes aufgebracht sind, wobei sich die Wellen dieser Bleche senkrecht zu diesen Elementen erstrecken, einer Isolierschicht (3), die insbesondere aus benachbarten Platten gebildet und auf diesen Blechen angeordnet ist, einem Dichtungsüberzug (18), der die Isolierschicht bedeckt, und Verbindungsmitteln (4 bis 6) zum Zusammenhalten der drei Bestandteile (2, 3, 18) der Dachabdeckung und zum Befestigen dieser Bestandteile am Gebälk, wobei die Verbindungsmittel enthalten:
- eine Reihe von Schrauben oder dergleichen (17), die die gerippten Stahlbleche (2) an jedem Gebälk-Element (1) befestigen, wobei diese Schrauben oder dergleichen insbesondere durch jedes Wellental (8) dieser Bleche verlaufen;
- Elemente (4) für die Verbindung des Überzugs, die auf der Isolierschicht (3) aufgebracht sind und elastische Streifen (4) enthalten;
- starre Abstützelemente (5), die auf die Verbindungselemente (4) aufgebracht sind und Reihen von Scheiben oder Folgen von Bändern enthalten;
- Reihen von Befestigungselementen (6), wobei jedes Befestigungselement durch ein Abstützelement (5), ein Verbindungselement (4) und die Isolierschicht (3) verläuft und sich auf einem erhöhten Bereich (7) eines gerippten Stahlbleches befestigt, wobei jedes Befestigungselement (6) einen Kopf (12) aufweist, der sich auf dem Abstützelement (5) abstützt;
- wobei der Dichtungsüberzug (18) ausschließlich an den Verbindungselementen (4) und eventuell an den Abstützelementen (5) befestigt ist,
dadurch gekennzeichnet, daß sich die Befestigungselemente (6) im entsprechenden Gebälk-Element (1) befestigen und daß die elastischen Streifen (4) zu den Gebälk-Elementen (1) parallel sind und sich senkrecht zu jedem dieser Gebälk-Elemente (1) und ausschließlich an diese Stellen erstrecken.

7. Dachabdeckung nach Anspruch 6, dadurch gekennzeichnet, daß jede Reihe von Befestigungselementen (6) wenigstens zwei dieser Elemente pro erhöhtem Bereich (7) enthält.

8. Dachabdeckung nach irgendeinem der Ansprüche 3 bis 7, dadurch gekennzeichnet, daß jedes Befestigungselement (6) eine selbstgewindeschneidende oder selbstbohrende/gewindeschneidende Schraube ist.

9. Dachabdeckung nach irgendeinem der Ansprüche 3 bis 8, dadurch gekennzeichnet, daß die Abstützelemente (5) um jeden Kopf (12) des Befestigungselementes (6) oder beiderseits desselben eine erhöhte Zone (11) aufweisen.

10. Dachabdeckung nach irgendeinem der Ansprüche 3 bis 9, dadurch gekennzeichnet, daß jedes Befestigungselement (6) von einer starren Muffe (19) umgeben ist, die zwischen den Abstützelementen (5) und den gerippten Stahlblechen (2) einen Abstandhalter bildet.

11. Dachabdeckung nach irgendeinem der Ansprüche 3 bis 10, dadurch gekennzeichnet, daß jedes Befestigungselement (6) eine Verlängerung (20) nach oben enthält, auf dem ein Träger (22) eines Überdaches (26) befestigt ist.

12. Dachabdeckung nach Anspruch 11, dadurch gekennzeichnet, daß sie vorläufige Stopfen (26) mit spitzem Kopf enthält, die so beschaffen sind, daß sie an den Verlängerungen (20) vor der Aufbringung des Überzugs (18) angebracht werden können.

## Claims

1. Process for laying, on the parallel elements (1) of the frame of a building, a roof comprising ribbed steel sheets (2), an insulating layer (3) formed notably of adjacent plates, arranged on these sheets, and a leaktight facing (18) covering the insulating layer, comprising the following series of steps :
a) ribbed steel sheets (2) are laid on the frame elements (1) with the corrugations in these sheets extending perpendicularly to these elements and, if necessary, these sheets are fixed to the frame elements, especially using screws or the like (17) which pass through the corrugation recesses (8);
b) part of the insulating layer (3) is placed on the ribbed steel sheets (2);
c) on this layer is placed, in alignment with a first frame element (1) which it covers, and only in this location, a row of flexible plates (4) or a flexible strip (4), intended for the attachment of the facing;
d) a row of rigid washers or a series of rigid support straps (5) are placed on the plates or strip (4) ;
e) self-tapping or self-drilling and self-tapping fixing screws (6) are inserted through the washers or straps (5) and, after having passed through the plates or the strip (4) and then the insulating layer (3), pass through the ribbed steel sheets and are then fixed in the frame element (1);
f) operations c) to e) are repeated for each frame element covered by said part of the insulating layer;
g) operations b) to f) are repeated over the entire extent of the roof; and
h) the leaktight facing (18) is laid over the assembly thus formed, and is fixed, notably by glueing or welding, to the plates or the flexible strip (4) and optionally to the washers or straps (5).

2. Process for laying, on the parallel elements (1) of the frame of a building, a roof comprising ribbed steel sheets (2), an insulating layer (3) formed notably of adjacent plates, arranged on these sheets, and a leaktight facing (18) covering the insulating layer,
a) ribbed steel sheets (2) are laid on the frame elements (1) with the corrugations in these sheets extending perpendicularly to these elements, and these sheets are fixed to the frame elements, especially using screws or the like (17) which pass through the corrugation recesses (8);
b) part of the insulating layer (3) is placed on these ribbed steel sheets (2);
c) on this layer is placed, in alignment with each frame element (1) which it covers, and only in these locations, a row of flexible plates (4) each located in line with a raised area (7) of the ribbed steel sheets, or a flexible strip (4), intended for the attachment of the facing;
d) a row of rigid washers, each located in line with a raised area (7) of the ribbed steel sheets, or a series of rigid support straps (5) are placed on the plates or strip (4) ;
e) self-tapping or self-drilling and self-tapping fixing screws (6) are inserted through the washers or straps (5) and, after having passed through the plates or the strip (4) and then the insulating layer (3), are fixed in said raised areas;
f) operations c) to e) are repeated for each frame element covered by said part of the insulating layer;
g) operations b) to f) are repeated over the entire extent of the roof; and
h) the leaktight facing (18) is laid over the assembly thus formed, and is fixed, notably by glueing or welding, to the plates or the flexible strip (4) and optionally to the washers or straps (5).

3. Leaktight roof for a building, notably an industrial building, of the type comprising ribbed steel sheets (2) laid on parallel elements (1) of the frame of the building with the corrugations of these sheets extending perpendicuarly to these elements, an insulating layer (3), formed particularly from adjacent plates arranged on these sheets, a leaktight facing (18) covering the insulating layer, and connecting means (4 to 6) for holding together the three components (2, 3, 18) of the roof and fixing them to the frame, said connecting means comprising:
connecting means (4) for the facing, placed on the insulating layer (3) and comprising flexible strips (4);
rigid support means (5) placed on the connecting means (4) and comprising rows of washers or series of straps; and
rows of fixing members (6), each fixing member passing through a support member (5), a connecting member (4), the insulating layer (3) and a ribbed steel sheet (2), each fixing member (6) having a head (12) which abuts on the support member (5);
the leaktight facing (18) being fixed solely to the connecting means (4) and possibly to the support means (5),
characterised in that the fixing members (6) are fixed in the corresponding frame element (1), and in that the flexible strips (4) are parallel to the frame elements (1) and extend in alignment with each of said frame elements (1) and only at these locations.

4. Roof according to claim 3, characterised in that each fixing member (6) passes through a raised area (7) of the ribbed steel sheet (2)

5. Roof according to claim 3 or 4, characterised in that it comprises means (17) for temporarily fixing the ribbed steel sheets (2) to the frame elements (1), these members passing, in particular, through the corrugation recesses (8) of this sheet.

6. Leaktight roof for a building, notably an industrial building, of the type comprising ribbed steel sheets (2) laid on parallel elements (1) of the frame of the building with the corrugations of these sheets extending perpendicularly to these elements, an insulating layer (3), formed particularly from adjacent plates arranged on these sheets, a leaktight facing (18) covering the insulating layer, and connecting means (4 to 6) for holding together the three components (2, 3, 18) of the roof and fixing them to the frame, said connecting means comprising:
a row of screws or the like (17) fixing the ribbed steel sheets (2) to each frame element (1), these screws or the like passing in particular through each corrugation recess (8) of these sheets;
connecting means (4) for the facing, placed on the insulating layer (3) and comprising flexible strips (4);
rigid support means (5) placed on the connecting means (4) and comprising rows of washers or series of straps; and
rows of fixing members (6), each fixing member passing through a support member (5), a connecting member (4) and the insulating layer (3) and being fixed to a raised area (7) of a ribbed steel sheet (2), each fixing member (6) having a head (12) which abuts on the support member (5);
the leaktight facing (18) being fixed solely to the connecting means (4) and possibly to the support means (5),
characterised in that the fixing members (6) are fixed in the corresponding frame element (1), and in that the flexible strips (4) are parallel to the frame elements (1) and extend in alignment with each of said frame elements (1) and only at these locations.

7. Roof according to claim 6, characterised in that each row of fixing members (6) comprises at least two of these members for each raised area (7).

8. Roof according to any one of claims 3 to 7, characterised in that each fixing member (6) is a self-tapping or self-drilling and self-tapping screw.

9. Roof according to any one of claims 3 to 8, characterised in that the support means (5) have a raised zone (11) around or on each side of each head (12) of a fixing member (6).

10. Roof according to any one of claims 3 to 9, characterised in that a rigid sleeve (19) surrounds each fixing member (6) and forms a crossbrace between the support members (5) and the ribbed steel sheets (2).

11. Roof according to any one of claims 3 to 10, characterised in that each fixing member (6) comprises, towards the top, an extension (20) to which is fixed a support (22) for a surmounting roof (26).

12. Roof according to claim 11, characterised in that it comprises temporary studs (26) with pointed heads adapted to be fitted to said extensions (20) before the facing (18) is laid.
